# EUROPÄISCHE PATENTSCHRIFT

(11) **EP 0 184 096 B1**
(45) Veröffentlichungstag und Bekanntmachung des Hinweises auf die Patenterteilung: **31.01.1990**
(21) Anmeldenummer: 85114914.6
(22) Anmeldetag: 25.11.1985
(51) Int. Cl.: B61F 1/00

(54) **Zweiachsiger Güterwagen**
Two axle freight car
Wagon à deux essieux

(30) Priorität: 05.12.1984 DE 3444303
(43) Veröffentlichungstag der Anmeldung: 11.06.1986
(73) Patentinhaber: DUEWAG AKTIENGESELLSCHAFT, 47829 Krefeld (DE)
(72) Erfinder: Fischer, Hans, D-5042 Erftstadt (DE)

(56) Entgegenhaltungen:
- DE-C- 218 050
- DE-C- 859 633
- M.A.N.-FORSCHUNGSHEFT, Nr. 14, 1968/1969, Seiten 110-111
- idem

## Beschreibung

Die Erfindung betrifft einen zweiachsigen, insbesondere langen Güterwagen mit einem verwindungsfähigen Untergestell, das zumindest zwei Kopfträger, diesen nachgeordnete Querträger und zwei äussere Langträger aufweist.

Gemäss einschlägigen eisenbahntechnischen Vorschriften (z. B. der UIC) müssen lange zweiachsige Schienenfahrzeuge im Hinblick auf ihre Sicherheit gegen Entgleisen eine ausreichende Verwindungsfähigkeit aufweisen, wobei die Radaufstandspunkte der Radsätze die Messbasis bilden. Eine solche Verwindungsfähigkeit ist unter entsprechender Auslegung der Radsatzfederung erbringbar. Um diese Fahrzeuge auch bei grösseren Längsdruckkräften entgleisungssicher betreiben zu können, wird für den dabei beanspruchten Fahrzeugaufbau eine Verwindungssteifigkeit gefordert, die von der Fahrzeugeigenmasse und der Länge der Fahrrzeugüberhänge abhängig ist. Bei geringerer Eigenmasse und längeren Überhängen (z. B. mit einer Länge von jeweils 3 m bei einem Güterwagen mit einer Länge über Puffer von 15 m und dem heute maximalen Radsatzabstand von 9 m) ist die verlangte höhere Verwindungssteifigkeit vor allem dann schwieriger erzielbar, wenn für eine entsprechend steifere Gestaltung im wesentlichen nur das Untergestell heranziehbar ist.

Der Erfindung liegt demgemäss die Aufgabe zugrunde, ein Schienenfahrzeug der gattungsgemässen Art an seinem Untergestell im Sinn einer geforderten Verwindungssteifigkeit zu gestalten, wobei diese Gestaltung auf möglichst einfache und vom Gewicht her günstige Weise erfolgen soll.

Diese Aufgabe wird erfindungsgemäss dadurch gelöst, dass die äusseren Langträger durch mindestens vier Zugglieder miteinander verbunden sind, von denen jeweils zwei Zugglieder diagonal zueinander und in einer gemeinsamen Ebene liegen, wobei die eine dieser Ebenen oberhalb der Längsschwerlinie des Untergestelles und die andere Ebene unterhalb dieser Längsschwerlinie angeordnet ist und dass beide Ebenen jeweils grösstmöglichen Abstand zu besagter Längsschwerlinie hin aufweisen.

Der Gegenstand nach der Erfindung zeichnet sich durch seine besonders einfache, kostengünstig herstellbare Gestaltung und die damit erzielte vorschriftengerechte Verwindungssteifigkeit aus, wobei die dazu angeordneten Zugglieder in vorteilhafter Weise die Fahrzeugeigenmasse praktisch nicht vergrössern, wodurch eine optimal hohe Ladungsmasse ermöglicht ist.

Duch die DE-C 218 050 ist eine Diagonalversteifung für einen vier- oder sechsachsigen Drehgestell-Güterwagen bekannt, bei der mit Hilfe von zwei Zugstangen, die in sich kreuzenden senkrechten Ebenen liegen, und eine senkrechte Stütze ein vollkommen starres Untergestell geschaffen wird. Wegen der in bezug auf den Erfindungsgegenstand unterschiedlichen Aufgabenstellung und im Hinblick darauf, dass die Lehre der DE-C 218050 auf ein einziges, nicht in einer gemeinsamen Ebene liegendes Zugstangenpaar gerichtet ist, vermag diese Druckschrift keine Hinweise oder Anregungen zum Auffinden der Lösung nach Patentanspruch 1 zu vermitteln.

Vorteilhafte Ausgestaltungen der Erfindung sind in den Unteransprüchen angegeben.

Ein Ausführungsbeispiel der Erfindung ist in der Zeichnung prinzipartig darstellt und wird im folgenden näher beschrieben. Es zeigen
Fig. 1 ein Schienenfahrzeug im Bereich seines Untergestells im Längsschnitt,
Fig. 2 die Draufsicht zu Fig. 1,
Fig. 3 die Ansicht in Pfeilrichtung Zzu Fig. 1,
Fig. 4 die Einzelheit Y aus Fig. 3, im vergrösserten Massstab.

Gemäss den Fig. 1 bis 3 hat das Fahrzeug-Untergestell in seinem Grundaufbau zwei Kopfträger 1 (siehe Fig. 1) mit daran angebrachten, nicht dargestellten Seitenpuffern, den Kopfträgern 1 nachgeordnete Querträger 2, zwei äussere Langträger 3 und hier weggelassene mittlere Langträger. Die mit Achshaltern 7 für Radsätze 8 versehenen äusseren Langträger 3 sind im Ausführungsbeispiel nach Art eines Fischbauchträgers (siehe Fig. 1) ausgelegt.

Weiter nach Fig. 1 bis 3 sind die äusseren Langträger 3 zum Erzielen einer höheren Verwindungssteifigkeit durch obere und untere Zugglieder 4a bzw. 4b miteinander verbunden, die oberhalb und unterhalb mit grösstmöglichem Abstand zur Längsschwerlinie des Untergestelles jeweils diagonal angeordnet sind. In Längsrichtung des Untergestelles erstrecken sich die oberen und unteren Zugglieder 4a bzw. 4b über einen durch ein Paar von Querträgern 2' begrenzten Längsabschnitt, wobei diese Querträger 2' mit den Langträgern 3 im Bereich ihres Überganges von konstanter Trägerhöhe in steigende Trägerhöhe verbunden sind. Die im Hinblick auf den grösstmöglichen Abstand von der Längsschwerlinie aus Flachprofilen bestehenden oberen Zugglieder 4a sind oberhalb der Querträger 2 in Horizontallage angeordnet und an den äusseren Langträgern 3 in deren Knotenpunktbereich mit den beiden Querträgern 2' durch Schweissen angeschlossen.

Wie aus Fig. 3 ersichtlich, bestehen die unteren Zugglieder 4b aus drei sich diagonal kreuzenden Paaren, von denen das mittlere Paar innerhalb des Längsabschnittes der gleichbleibend vergrösserten Höhe der Langträger 3 angeordnet ist. Die beiden äusserne Paare der unteren Zugglieder 4b liegen innerhalb derjenigen Langträger- Übergangsabschnitte, die durch die Enden des vorgenannten Längsabschnittes und die Bereiche des Überganges von konstanter in steigende Trägerhöhe (Querträger 2') begrenzt sind.

In den Fig. 1, 3 und 4 gezeigte, querangeordnete Rohre 5, die als Distanzhalter zwischen den Angriffspunkten des mittleren Paares und der beiden äusseren Paare der unteren Zugglieder 4b an den Langträgern 3 vorgesehen sind, verhindern Verformungen der Langträger 3, wobei diese Rohre 5 auch der Verwindungssteifigkeit dienlich sind. Im übrigen weisen die Langträger 3 im Bereich der vorgenannten Angriffspunkte angeordnete Stegbleche 6 als Aussteifungen auf.

Nach Fig. 4 sind die aus einem Rundprofil bestehenden unteren Zugglieder 4b durch Spann- . schlösser 4c in ihrer Länge einstellbar ausgebildet. Eine entsprechende Einstellbarkeit könnte auch bei den oberen Zuggliedern 4a vorliegen. Durch die Längeneinstellbarkeit sind ein strammer Sitz und sogar eine günstige Vorspannung der Zugglieder 4b einfach erzielbar. Für eine gute Zugänglichkeit des Untergestelles von unten sind die unteren Zugglieder 4b über Bolzen 4d lösbar mit den äusseren Langträgern 3 verbunden.

Die unteren Zugglieder 4b sind in ihrem jeweiligen Kreuzungspunkt durch eine Grundplatte 9, an denen übliche, die Zugglieder 4b umgreifende Schellen befestigt sind, gehaltert.

## Patentansprüche

1. Zweiachsiger, insbesondere langer Güterwagen mit einem verwindungsfähigen Untergestell, das zumindest zwei Kopfträger (1), diesen nachgeordnete Querträger (2) und zwei äussere Langträger (3) aufweist, wobei die äusseren Langträger (3) durch mindestens vier Zugglieder (4a, 4b) miteinander verbunden sind, von denen jeweils zwei Zugglieder (4a bzw. 4b) diagonal zueinander und in einer gemeinsamen Ebene liegen, wobei die eine dieser Ebenen oberhalb der Längsschwerlinie des Untergestelles und die andere Ebene unterhalb dieser Längsschwerlinie angeordnet ist und dass beide Ebenen jeweils grösstmöglichen Abstand zu besagter Längsschwerlinie hin aufweisen.

2. Güterwagen nach Anspruch 1, dadurch gekennzeichnet, dass die oberen Zugglieder (4a) aus zwei Flachprofilen bestehen, die oberhalb der Querträger (2) in Horizontallage angeordnet sind.

3. Güterwagen nach Anspruch 1 oder 2, dadurch gekennzeichnet, dass die oberen Zugglieder (4a) und/oder die unteren Zugglieder (4b) durch Spannschlösser (4c) in ihrer Länge einstellbar ausgebildet sind.

4. Güterwagen nach einem der Ansprüche 1 bis 3, dadurch gekennzeichnet, dass die unteren Zugglieder (4b) über Bolzen (4d) lösbar mit den äusseren Langträgern (3) verbunden sind.

5. Güterwagen nach einem der Ansprüche 1 bis 4, dessen äussere Langträger (3) jeweils nach Art eines Fischbauchträgers ausgelegt sind, dadurch gekennzeichnet, dass die oberen Zugglieder (4a) sich diagonal über einen Untergestell-Längsabschnitt erstrecken, der durch ein Paar von Querträgern (2') begrenzt ist, von denen jeder Querträger (2') mit den äusseren Langträgern (3) im Bereich ihres Überganges von konstanter Trägerhöhe in steigende Trägerhöhe verbunden ist.

6. Güterwagen nach Anspruch 5, dadurch gekennzeichnet, dass die oberen Zugglieder (4a) an den äusseren Langträgern (3) in deren Knotenpunktbereich mit den beiden Querträgern (2_{'}) angeschlossen sind.

7. Güterwagen nach einem der Ansprüche 1 bis 6, dessen äussere Langträger (3) jeweils nach Art eines Fischbauchträgers ausgelegt sind, dadurch gekennzeichnet, dass sechs untere Zugglieder (4b), von denen sich jeweils zwei diagonal kreuzen, insgesamt drei Paare bilden, wobei das mittlere Paar innerhalb des Längsabschnittes der gleichbleibend vergrösserten Höhe der äusseren Langträger (3) angeordnet ist und die beiden äusseren Paare innerhalb derjenigen Langträger- Übergangsabschnitte liegen, die durch die Enden des vorgenannten Längsabschnittes und die Bereiche des Überganges von konstanter in steigende Trägerhöhe begrenzt sind.

8. Güterwagen nach Anspruch 7, dadurch gekennzeichnet, dass zwischen den Angriffspunkten des mittleren Paares und der beiden äusseren Paare der unteren Zugglieder (4b) an den äusseren Langträgern (3) querangeordnete Distanzhalter (Rohre 5) vorgesehen sind.

9. Güterwagen nach Anspruch 7 oder 8, dadurch gekennzeichnet, dass die äusseren Langträger (3) im Bereich der Angriffspunkte des mittleren Paares und der beiden äusseren Paare der unteren Zugglieder (4b) vertikal angeordnete Aussteifungen (Stegbleche 6) aufweisen.

## Claims

1. A two-axled freight car, in particularly a long freight car, having an undercarriage which is capable of torsion and has at least two buffer beams (1), cross girders (2) which are arranged subsequent to these buffer beams, and two outer longitudinal girders (3), the outer longitudinal girders (3) being connected to each other by means of at least four tension members (4a, 4b) two of which (4a and 4b) in each case lie diagnonal to each other and in a common plane, one of these planes being arranged above the longitudinal centroidal axis of the undercarriage and the other plane being arranged below this longitudinal centroidal axis, and in that in each case both planes are at the greatest possible distance from the aforementioned longitudinal centroidal axis.

2. A freight car in accordance with claim 1, characterized in that the upper tension members (4a) are composed of two flat profiles which are arranged in the horizontal position above the cross girders (2).

3. A freight car in accordance with claim 1 or 2, characterized in that the upper tension members (4a) and/or the lower tension members (4b) are designed to be adjustable lengthwise by means ofturnbuckles (4c).

4. A freight car in accordance with one of claims 1 to 3, characterized in that the lower tension members (4b) are detachably connected to the outer longitudinal girders (3) by means of bolts (4d).

5. A freight car in accordance with one of claims 1 to 4, the outer longitudinal girders (3) of which are in each case designed in the manner of a fish-bellied girder, characterized in that the upper tension members (4a) extend diagonally over an undercarriage longitudinal section which is limited by a pair of cross girders (2'), each cross girder (2') in this pair being connected to . the outer longitudinal girders (3) in the region of transition of the latter from a constant depth of girder to an increasing depth of girder.

6. A freight car in accordance with claim 5, characterized in that the upper tension members (4a) are joined to the outer longitudinal girders (3) in the junction area of the latter with the two cross girders (2').

7. A freight car in accordance with one of claims 1 to 6, the outer longitudinal girders (3) of which are in each case designed in the manner of a fish-bellied girder, characterized in that six low- ertension members (4b), two of which diagonally cross each other in each case, form three pairs altogether, the middle pair being arranged within the longitudinal section of constant increased height of the outer longitudinal girder (3) and the two outer pairs lying within those transition sections of the longitudinal girders, which transition sections are limited by the ends of the above- mentioned longitudinal section and by the areas of transition from a constant depth of girder to an increasing depth of girder.

8. A freight car in accordance with claim 7, characterized in that transversely arranged spacing means (pipes 5) are provided between the points of engagement on the outer longitudinal girders (3) of the middle pair and of the two outer pairs of the lower tension members (4b).

9. A freight car in accordance with claim 7 or 8, characterized in that the outer longitudinal girders (3) have vertically arranged stiffeners (web plates 6) in the area of the points of engagement of the middle pair and of the two outer pairs of the lower tension members (4b).

## Revendications

1. Wagon de marchandises à deux essieux, notamment de grande longueur, présentant un châssis inférieur apte à la torsion et muni d'au moins deux supports frontaux (1), de supports transversaux (2) installés en aval de ces derniers, et de deux longerons externes (3), ces longerons externes (3) étant reliés l'un à l'autre par l'intermédiaire d'au moins quatre organes de traction (4a, 4b) parmi lesquels deux organes de traction considérés (4a, respectivement 4b) sont mutuellement agencés en diagonale et dans un plan commun, l'un de ces plans étant situé au-dessus de la ligne longitudinale des centres de gravité du châssis inférieur et l'autre plan se trouvant au-dessous de cette ligne longitudinale des centres de gravité, et les deux plans étant respectivement espacés de la plus grande distance possible en direction de ladite ligne longitudinale des centres de gravité.

2. Wagon de marchandises selon la revendication 1, caractérisé par le fait que les organes supérieurs de traction (4a) consistent en deux profilés, aplatis, qui occupent une position horizontale au-dessus des supports transversaux (2).

3. Wagon de marchandises selon la revendication 1 ou 2, caractérisé par le fait que les organes supérieurs de traction (4a) et/ou les organes inférieurs de traction (4b) sont réalisés de longueur réglable par l'intermédiaire de lanternes de serrage (4c).

4. Wagon de marchandises selon l'une des revendications 1 à 3, caractérisé par le fait que les organes inférieurs de traction (4b) sont reliés de manière libérable aux longerons externes (3), par l'intermédiaire de boulons (4d).

5. Wagon de marchandises selon l'une des revendications 1 à 4, dont les longerons externes (3) sont respectivement conçus à la manière d'un support lenticulaire, caractérisé par le fait que les organes supérieurs de traction (4a) s'étendent, diagonalement, sur une région longitudinale du châssis inférieur qui est délimitée par une paire de supports transversaux (2') dont chaque support transversal (2') est relié, aux longerons ex- .ternes (3), au voisinage de leur transition d'une hauteur constante à une hauteur croissante.

6. Wagon de marchandises selon la revendication 5, caractérisé par le fait que les organes supérieurs de traction (4a) sont reliés, aux longerons externes (3), dans la zone des points de rattachement de ces derniers avec les deux supports transversaux (2')..

7. Wagon de marchandises selon l'une des revendications 1 à 6, dont les longerons externes (3) sont respectivement conçus à la manière d'un support lenticulaire, caractérisé par le fait que six organes inférieurs de traction (4b), parmi lesquels deux se croisent respectivement en diagonale, forment en tout trois paires, la paire centrale étant disposée dans les limites de la région longitudinale de la hauteur à accroissement permanent des longerons externes (3), et les deux paires extérieures étant situées dans les limites des zones de transition des longerons qui sont délimitées par les extrémités de la région longitudinale précitée, et par les zones de transition d'une hauteur constante à une hauteur croissante.

8. Wagon de marchandises selon la revendication 7, caractérisé par le fait que des pièces d'espacement (tubes 5), agencées transversalement, sont prévues entre les points de venue en prise de la paire centrale et des deux paires extérieures d'organes inférieures de traction (4b) avec les longerons externes (3).

9. Wagon de marchandises selon la revendication 7 ou 8, caractérisé par le fait que les longerons externes (3) présentent, au voisinage des points de venue en prise de la paire centrale et des deux paires extérieures d'organes inférieurs de traction (4b), des renforts (tôles de nervurage 6) agencés verticalement.
